# EUROPÄISCHE PATENTSCHRIFT

(11) **EP 3 321 412 B1**
(45) Veröffentlichungstag und Bekanntmachung des Hinweises auf die Patenterteilung: **22.05.2019**
(21) Anmeldenummer: 17200892.2
(22) Anmeldetag: 09.11.2017
(51) Int. Cl.: D06F 57/04

(54) **STANDWÄSCHETROCKNER**
STAND LAUNDRY DRYER
SÈCHE-LINGE SUR PIED

(30) Priorität: 11.11.2016 DE 202016106314 U
(43) Veröffentlichungstag der Anmeldung: 16.05.2018
(73) Patentinhaber: Leifheit AG, 56377 Nassau (DE)
(72) Erfinder: Meltzer, Reinout, 3063 HA Rotterdam (NL); Otten, Edwin, 1251XP Laren (NL)
(74) Vertreter: Bungartz Christophersen Partnerschaft mbB Patentanwälte

(56) Entgegenhaltungen:
- EP-A1- 2 808 436
- DE-U1- 8 716 899
- US-A- 205 581
- US-A- 351 373
- US-A- 433 277
- US-A- 2 474 922
- US-A- 2 794 556
- US-A- 3 038 690
- US-A- 3 214 217

## Beschreibung

Die Erfindung betrifft einen Standwäschetrockner nach dem Oberbegriff des Anspruchs 1, insbesondere einen Standwäschetrockner mit einem Mast, mehreren Tragarmen, die an einem längs des Mastes von einer unteren Schließstellung in eine obere Öffnungsstellung des Standwäschetrockners bewegbaren Gleitgelenk gelenkig gelagert und über eine Spreizvorrichtung bei Bewegen des Gleitgelenks in Richtung der oberen Endes des Mastes aufspreizbar sind und zwischen denen Wäscheleinen zum Aufhängen von Wäschestücken verlaufen, und mit einem zusammenklappbaren Standgestell. Das Standgestell weist dabei zumindest drei an einer Standbeinanlenkung angelenkte Standbeine auf, wobei zum Festlegen des Gleitgelenks in der Öffnungsstellung eine Rastvorrichtung vorgesehen ist, die in einer Verriegelungsstellung das Gleitgelenk lösbar festzulegen vermag und in eine Freigabestellung überführbar ist, in der das Gleitgelenk längs des Mastes nach unten beweglich ist.

Standwäschetrockner dieser Art sind aus der DE 10 2012 103 956 A1 und der US 2 794 556 A (kann als nächstliegender Stand der Technik angesehen werden) bekannt. Der bekannte Standwäschetrockner der DE 10 2012 103 956 A1 ist nach der Art einer Wäschespinne aufgebaut. Hierzu weist im oberen Bereich vier an dem Gleitgelenk angelenkte Tragarme auf, die über Spreizstangen beim Hochschieben des Gleitgelenks von einer Stellung, in der sie am Mast anliegen in eine Stellung, in der sie vom Mast weg gerichtet sind, aufgespreizt werden. Das Gleitgelenk ist im oberen Bereich arretierbar, so dass die Wäschespinne mit zu trocknenden Wäschestücken bestückt werden kann.

Das Gleitgelenk wird bei dieser Wäschespinne über eine Rastvorrichtung in der geöffneten Stellung der Wäschespinne gehalten, wobei die Rastvorrichtung Rastnasen aufweist, die in korrespondierende Rastausnehmungen federnd eingreifen. Zum Öffnen und Schließen der Wäschespinne weist diese einen Druckknopf auf, der Öffnungshilfsmittel in die Rastausnehmungen drückt, so dass die Rastnasen hierdurch aus den Rastausnehmungen herausgedrückt werden und sich das Gleitgelenk nach unten bewegen kann.

Im unteren Bereich weist die bekannte Wäschespinne ein Standgestell auf, das drei oder vier Standbeine besitzt, die vom Mast nach schräg unten abgewinkelt sind. Die Standbeine sind an einem zentralen Strebenlager angelenkt, das am unteren Mastende verschiebbar vorgesehen ist, so dass die zusammengelegten Standbeine in den hohlzylindrischen Mast einziehbar sind.

Der bekannte Standwäschetrockner hat den Vorteil, dass durch das zusammenlegbare Standgestell und die Möglichkeit, die Tragarme, wie bei jeder Wäschespinne, zusammenzulegen, ein Standwäschetrockner gebildet ist, der in zusammengelegter Stellung leicht gelagert werden kann. Der Nachteil des bekannten Standwäschetrockners besteht jedoch darin, dass der Schirm zum Aufhängen der Wäschestücke und das Standgestell getrennt voneinander aufgespannt werden müssen, was die Handhabung verkompliziert.

Aufgabe der Erfindung ist es daher, einen Standwäschetrockner zu schaffen, der bei günstigen Herstellkosten zuverlässig und einfach aufstellbar ist.

Diese Aufgabe wird nach der Erfindung durch einen Standwäschetrockner nach Anspruch 1 gelöst. Der neue Standwäschetrockner ist dabei insbesondere dadurch gekennzeichnet, dass das Standgestell Spreizstangen aufweist, die mit einem äußeren Ende an den Standbeinen gelenkig befestigt sind, und eine Kopplungsstange vorgesehen ist, die längs des Mastes beweglich ist, wobei die Kopplungsstange einerseits mit dem Gleitgelenk verbunden und andererseits mit inneren Enden der Spreizstangen derart gelenkig verbunden ist, dass die mit dem Gleitgelenk beim Bewegen des Gleitgelenks in die untere Schließstellung nach unten verlagerte Kopplungsstange die Standbeine aneinander anzulegen vermag.

Durch die erfindungsgemäße Ausgestaltung des Standwäschetrockners sind nun die Öffnungsbewegung und die Schließbewegung des Standgestells und des Gleitgelenkes miteinander gekoppelt. Der Benutzer spannt somit bei Öffnen des Standgestells automatisch auch die Tragarme, so dass der Standwäschetrockner mit einer Bewegung betriebsbereit ist. Hierzu weist das Standgestell Spreizstangen auf, die mit ihrem äußeren Ende an den Standbeinen gelenkig befestigt sind. Diese Spreizstangen ähneln im Wesentlichen denjenigen, die auch die Tragarme beim Hochschieben des Gleitgelenkes vom Mast wegbewegen.

Zusätzlich zu den Spreizstangen ist eine Kopplungsstange vorgesehen, die längs des Mastes beweglich ist. Diese Kopplungsstange ist mit dem Gleitgelenk verbunden und wird durch die Bewegung des Gleitgelenkes zwangsweise mit bewegt. Dies bedeutet nicht, dass die Kopplungsstange unmittelbar mit dem Gleitgelenk verbunden sein muss, vielmehr kann auch eine mittelbare Kopplung vorgesehen sein, so dass die Kopplungsstange nur im unteren Teil des Mastes verschiebbar gelagert sein kann. Eine solche mittelbare Lagerung kann zum Beispiel über einen Seilzug erfolgen, wobei die Bewegung des Gleitgelenkes nach unten an dem beispielsweise im Mast geführten Seil zieht, das wiederum über eine Umlenkung am unteren Ende des Mastes die dort gelagerte Kopplungsstange aus dem unteren Ende des Mastes heraus zieht.

Die Spreizstangen sind an der Kopplungsstange gelenkig gelagert, so dass die Bewegung der Kopplungsstange die Spreizstangen nach außen drückt und damit die Standbeine gespreizt. Die Kopplungsstange kann im Inneren des Mastes, der dann natürlich hohlzylindrisch oder auch rechteckig mit entsprechendem Hohlraum ausgebildet sein muss, oder auch an der äußeren Wandung des Mastes verschiebbar gelagert sein. Wesentlich für die Umsetzung der Zwangsöffnung des Standgestells oder der Tragarme ist lediglich die Tatsache, dass die Lagerung der Tragarme einerseits und der Spreizstangen andererseits über die Kopplung gleichzeitig verlagert wird.

Die Kopplungsstange ist bei der bevorzugten Ausgestaltung so ausgebildet, dass sie zwar verschiebbar am oder im Mast gelagert ist, jedoch immer mit einem unteren Ende aus dem freien Ende des Mastes herausragt, selbst dann, wenn sich das Gleitgelenk in der oberen Stellung befindet. Hierzu ist das Standgestell so ausgebildet, dass der Mast entsprechend hoch über dem Boden positioniert ist, so dass die Beweglichkeit der Kopplungsstange gegeben ist.

Die Beweglichkeit des Gleitgelenkes wiederum kann durch einen unteren Anschlag nach unten begrenzt sein, der dazu genutzt werden kann, dass sich Tragarme und/oder Spreizstangen bzw. Standbeine nicht parallel zum Mast anliegen können. Diese leichte Schrägstellung hat den Vorteil, dass der Benutzer den zusammengelegten Standwäschetrockner einfach auf den Boden stellt und durch Druck auf den Mast die Standbeine spreizt. Diese werden dann auseinandergedrückt und drücken gleichzeitig über die Kopplungsstange das Gleitgelenk nach oben, so dass sich der schirmartige, obere Teil des Standwäschetrockners öffnet.

Das Schließen des Standwäschetrockners erfolgt über das Lösen der Rastvorrichtung. Durch das Gewicht können die Tragarme sowie die Standbeine nach unten absinken und legen sich an den Mast an. Auch hier kann eine Rastverbindung vorgesehen sein, die beispielsweise durch leichten Druck auf die fast vollständig zusammengelegten Tragarme aktiviert werden kann. Ferner kann auch eine Schließfeder vorgesehen sein, die das Gleitgelenk nach Lösen der Rastverbindung in die untere Schließstellung drängt. Beide Maßnahmen haben den Vorteil, dass sich der zusammengelegte Standwäschetrockner am Lagerort nicht versehentlich öffnen kann.

Üblicherweise wird der Standwäschetrockner geöffnet, in dem der Benutzer entweder, wie oben beschrieben, das Standgestell auf den Boden drückt oder mit der Hand die Tragarme auseinander drückt und somit das Gleitgelenk nach oben zieht. Alternativ kann natürlich auch eine Aufzugsleine vorgesehen sein, die bereits von den üblichen Wäschespinnen bekannt ist und über die das Gleitgelenk nach oben gezogen werden kann. Eine solche Aufzugsleine ist zum Beispiel am Gleitgelenk befestigt und läuft von dort nach oben zum oberen Ende des Mastes, ist dort umgelenkt und verläuft dann zu einer unteren weiteren Umlenkung, die es mit einem freien Ende herabhängt. Zieht der Benutzer nun an diesem freien Ende, zieht er durch die Umlenkung das Gleitgelenk nach oben.

Die Rastvorrichtung ist bevorzugt so ausgebildet, dass sie eine Rückhaltekante und ein Betätigungsmittel aufweist. Das Betätigungsmittel hintergreift die Rückhaltekante mit einem Rastabschnitt in der Haltestellung. Ferner kann das Betätigungsmittel in eine Lösestellung überführt werden, in der der Rastabschnitt die Rückhaltekante nicht mehr hintergreift. Dies kann auf vielfältige Weise geschehen.

Eine mögliche Ausgestaltung einer bevorzugten Rastvorrichtung weist einen Drehknopf auf, über den das Betätigungsmittel verdreht werden kann oder der das Betätigungsmittel selbst bildet. Am Gleitgelenk kann dann die Rückhaltekante vorgesehen sein. Hierzu kann das Gleitgelenk durch Langlöcher in das Innere des hohlzylindrischen Mastes hineinragen. An diesen inneren Bereichen kann dann die Rückhaltekante vorgesehen sein, wobei sich die Rückhaltekante nur einen Teilbereich des Umfangs der Innenwandung des Mastes erstrecken. Das drehbare Betätigungsmittel wiederum weist die Rastabschnitte auf und kann so verdreht werden, dass es in der oberen Haltestellung die Rückhaltekannte des Gleitgelenkes hintergreift. Natürlich kann diese Kinematik auch umgekehrt realisiert werden.

Bei einer weiteren bevorzugten Ausgestaltung ist das Betätigungsmittel gegen die Kraft einer Rückstellfeder vertretbar. Diese Rückstellfeder hält das Betätigungsmittel in der Haltestellung, wobei zum Schließen des Standwäschetrockners diese Kraft der Rückstellfeder überwunden werden muss, so dass das Gleitgelenk nach unten herabfallen kann.

Um das Gleitgelenk beim Öffnen des Standwäschetrockners in die obere Öffnungsstellung verlagern zu können ohne das Betätigungsmittel verdrehen zu müssen, kann die Kontaktstelle, an der das Gleitgelenk gegen die Unterseite des Betätigungsmittels stößt, mit schiefen Ebenen versehen sein, so dass das Gleitgelenk selbst das Betätigungsmittel gegen die Kraft der Rückhaltefeder verdrängen kann. Die Rastvorrichtung passieren kann und anschließend über die Rückstellfeder selbsttätig eine Verrastung erfolgt.

Weitere Merkmale und Vorteile der Erfindung ergeben sich aus der nachfolgenden Beschreibung bevorzugter Ausführungsbeispiele anhand der Zeichnungen.

In den Zeichnungen zeigt:
- Fig. 1: einen aufgestellten, erfindungsgemäßen Standwäschetrockner,
- Fig. 2: den Standwäschetrockner aus Figur 1 in zusammengeklappter Stellung und
- Fig. 3: den Bereich des Standgestells des in den Figuren 1 und 2 dargestellten Standwäschetrockners in vergrößerter Detailansicht.

In Figur 1 ist ein erfindungsgemäßer Standwäschetrockner dargestellt. Der Standwäschetrockner weist einen Mast 1 auf, an dem im oberen Bereich ein Gleitgelenk 10 verschiebbar gelagert ist. An dem Gleitgelenk 10 sind Spreizarme gelenkig gelagert, die Tragarme 2, die am oberen Ende des Mastes 1 gelenkig gelagert sind, bei hochschieben des Gleitgelenkes 10 aufspannen. Zwischen den Tragarmen 2 verläuft die Wäscheleine 3, an denen die Wäschestücke aufgehängt werden können.

Im unteren Bereich weist der Standwäschetrockner ein Standgestell auf, das von vier Standbeinen 4 gebildet ist. Diese werden ebenfalls über Spreizstangen 9 aufgespannt, die mit einem Ende an den Standbeinen 4 und mit dem gegenüberliegenden Ende an einer Kopplungsstange 8 gelenkig gelagert sind. Die Kopplungsstange 8 wiederum ist mit dem Gleitgelenk 10 verbunden, so dass eine Verlagerung des Gleitgelenkes 10 automatisch auch eine Verlagerung der Kopplungsstange 8 längs des Mastes 1 bewirkt.

Figur 2 zeigt die in Figur 1 dargestellte Ausführungsform des Standwäschetrockners in zusammengelegter Stellung. Zu erkennen ist, dass die an der Standbeinanlenkung 5 gelenkig befestigten Standbeine 4 von der Standbeinanlenkung 5 herunterhängen. Hier werden also die Standbeine 4 nicht in den Mast 1 eingezogen sondern nach unten geklappt.

Figur 3 zeigt im Bereich des Standgestells in vergrößerter Darstellung. Zu erkennen ist, dass die Spreizstangen 9 gelenkig an der Kopplungsstange 8 gelagert sind. Von außen nach innen sind dabei die Spreizstangen 9 abfallend, so dass eine Verlagerung der Kopplungsstange 8 nach unten, die zwangsweise bei Absenken des Gleitgelenkes 10 (vergleiche Figur 1) erfolgt, die Spreizstangen 9 die Standbeine 4 nach unten abklappen.

Die Kopplungsstange 8 kann sich durch den gesamten Mast bis zum Gleitgelenk 10 erstrecken. Alternativ kann auch ein Seilzug vorgesehen sein, der die Kopplungsstange 8 zusammen mit dem Gleitgelenk 10 bewegt. Falls gewünscht, können die Standbeine 4 auch als Teleskopstangen ausgebildet sein, so dass sich der zum Lagern des Standwäschetrockners benötigte Stauraum zusätzlich verringern lässt.

### Bezugszeichenliste:

- 1: Mast
- 2: Tragarm
- 3: Wäscheleine
- 4: Standbein
- 5: Standbeinanlenkung
- 6: Betätigungsmittel
- 7: Anschlag
- 8: Kopplungsstange
- 9: Spreizstange
- 10: Gleitgelenk

- D: Drehachse

## Patentansprüche

1. Standwäschetrockner mit
• einem Mast (1),
• mehreren Tragarmen (2), die an einem längs des Mastes (1) von einer unteren Schließstellung in eine obere Öffnungsstellung des Standwäschetrockners bewegbaren Gleitgelenk (10) gelenkig gelagert und über eine Spreizvorrichtung bei Bewegen des Gleitgelenks (10) in Richtung der oberen Enden des Mastes (1) aufspreizbar sind und zwischen denen Wäscheleinen (3) zum Aufhängen von Wäschestücken verlaufen, und mit
• einem zusammenklappbaren Standgestell, das zumindest drei ausklappbare, an einer Standbeinanlenkung (5) des Mastes (1) angelenkte Standbeine (4) aufweist,
wobei zum Festlegen des Gleitgelenks (10) in der Öffnungsstellung eine Rastvorrichtung vorgesehen ist, die in einer Verriegelungsstellung das Gleitgelenk (10) lösbar festzulegen vermag und in eine Freigabestellung überführbar ist, in der das Gleitgelenk (10) längs des Mastes (1) nach unten beweglich ist, das Standgestell Spreizstangen (9) aufweist, die mit einem äußeren Ende an den Standbeinen (4) gelenkig befestigt sind, **dadurch gekennzeichnet, dass** eine Kopplung vorgesehen ist, die die Bewegung des Gleitgelenks (10) mit der Bewegung der Spreizstangen (9) koppelt und die Kopplung von einer Kopplungsstange (8) gebildet ist, die längs des Mastes (1) beweglich gelagert ist, wobei die Kopplungsstange (8) einerseits mit dem Gleitgelenk (10) und andererseits mit inneren Enden der Spreizstangen (9) derart gelenkig verbunden ist, dass die mit dem Gleitgelenk (10) beim Bewegen des Gleitgelenks (10) in die untere Schließstellung nach unten verlagerte Kopplungsstange (8) die Standbeine aneinander anzulegen vermag.

2. Standwäschetrockner nach Anspruch 1, **dadurch gekennzeichnet, dass** die Kopplungsstange (8) unmittelbar oder über einen Seilzug mittelbar mit dem Gleitgelenk (10) verbunden ist.

3. Standwäschetrockner nach Anspruch 1 oder 2, **dadurch gekennzeichnet, dass** die Kopplungsstange (8) im Inneren des hohlen Mastes (1) beweglich gelagert ist und über Langlöcher in der Wandung des Mastes (1) mit dem Gleitgelenk (10) verbunden ist.

4. Standwäschetrockner nach einem der vorhergehenden Ansprüche, **dadurch gekennzeichnet, dass** die Kopplungsstange (8) an der Außenseite des Mastes (1) beweglich gelagert ist.

5. Standwäschetrockner nach einem der vorhergehenden Ansprüche, **dadurch gekennzeichnet, dass** die Kopplungsstange (8) bei jeder Position des Gleitgelenkes (10) aus dem unteren Ende des Mastes (1) mit einem freien Ende herausragt, wobei die Spreizstangen (9) an dem freien Ende angelenkt sind.

6. Standwäschetrockner nach einem der vorhergehenden Ansprüche, **dadurch gekennzeichnet, dass** die Beweglichkeit des Gleitgelenkes (10) durch einen Anschlag (7) nach unten begrenzt ist.

7. Standwäschetrockner nach dem vorhergehenden Anspruch, **dadurch gekennzeichnet, dass** der Anschlag (7) die Beweglichkeit des Gleitgelenkes (10) derart begrenzt, dass bei an dem Anschlag (7) anliegendem Gleitgelenk (10) die Tragarme und die Standbeine in einem spitzen Winkel zum Mast (1) abgewinkelt sind.

8. Standwäschetrockner nach einem der vorhergehenden Ansprüche, **dadurch gekennzeichnet, dass** der Standwäschetrockner eine Schließfeder aufweist, die das Gleitgelenk (10) und die hiermit verbundene Kopplungsstange (8) in Richtung der unteren Schließstellung drängt.

9. Standwäschetrockner nach einem der vorhergehenden Ansprüche, **dadurch gekennzeichnet, dass** eine Aufzugsleine vorgesehen ist, die derart längs des Mastes (1) verläuft, dass über sie das Gleitgelenk (10) nach oben in die Öffnungsstellung ziehbar ist.

10. Standwäschetrockner nach einem der vorhergehenden Ansprüche, **dadurch gekennzeichnet, dass** die Rastvorrichtung zum Festlegen des Gleitgelenks (10) in der oberen Öffnungsstellung von einer am Gleitgelenk (10) oder einem an dem Gleitgelenks (10) vorgesehenen Anbauteil angeordneten Rückhaltekante und einem an dem Mast (1) beweglich angeordneten, die Rückhaltekante in zumindest einer Stellung hintergreifenden Betätigungsmittel (6) gebildet und derart ausgebildet ist, dass durch Bewegung des Betätigungsmittels (6) von einer Haltestellung in eine Lösestellung das Hintergreifen der Rückhaltekante aufhebbar ist.

11. Standwäschetrockner nach dem vorhergehenden Anspruch, **dadurch gekennzeichnet, dass** das Betätigungsmittel (6) ein an dem Mast (1) drehbar gelagerter Drehknopf ist.

12. Standwäschetrockner nach dem vorhergehenden Anspruch, **dadurch gekennzeichnet, dass** der Drehknopf eine am oberen Ende des Mastes (1) drehbar angeordnete Kappe ist.

13. Standwäschetrockner nach einem der drei vorhergehenden Ansprüche, **dadurch gekennzeichnet, dass** das Betätigungsmittel (6) über eine Rückstellfeder in der Haltestellung gehalten und gegen die Kraft der Rückstellfeder in die Lösestellung überführbar ist.

14. Standwäschetrockner nach dem vorhergehenden Anspruch, **dadurch gekennzeichnet, dass** das Betätigungsmittel (6) derart ausgebildet ist, dass das Gleitgelenk (10) beim Überführen in die Öffnungsstellung das Betätigungsmittel (6) in die Lösestellung zu verdrängen vermag, in der die Rückhaltekante des Gleitgelenks (10) das Betätigungsmittel (6) zu passieren vermag, wobei nach dem Passieren der Rückhaltekante das Betätigungsmittel (6) durch die Kraft der Rückstellfeder selbsttätig in die Haltestellung die Rückhaltekannte hintergreifend zurückgestellt wird.

## Claims

1. Stand laundry drier with
a mast (1),
several support arms (2), which are hinged on a sliding joint (10) that can be moved along the mast (1) from a lower closed position into an upper open position of the stand laundry drier, and can be spread open by means of a spreading device whilst moving the sliding joint (10) in the direction of the upper ends of the mast (1), and between which washing lines (3) for hanging items of washing extend, and with
a foldable stand frame, which has at least three spreadable upright legs (4) hinged to an upright leg guide (5) of the mast (1),
wherein an arresting device is envisaged for fixing the sliding joint (10) in the open position, which can fix the sliding joint (10) disconnectably in a locking position, and can be transferred into a release position, in which the sliding joint (10) can be moved downward along the mast (1), and the stand frame has spreading rods (9), which are hinged to the upright legs (4) with an outer end, **characterised in that** a coupling is envisaged, which couples the movement of the sliding joint (10) with the movement of the spreading rods (9) and **in that** the coupling is formed by a coupling rod (8), which is moveably mounted along the mast (1), wherein the coupling rod (8) is hinged to the sliding joint (10) on the one hand, and to the inner ends of the spreading rods (9) on the other hand in such a way that the coupling rod (8) can fold the upright legs against each other when it is displaced downwards with the sliding joint (10) when moving the sliding joint (10) into the lower closed position.

2. Stand laundry drier according to claim 1, **characterised in that** the coupling rod (8) is connected with the sliding joint (10) either directly or via a pulley system.

3. Stand laundry drier according to claim 1 or 2, **characterised in that** the coupling rod (8) is moveably mounted in the interior of the hollow mast (1) and is connected with the sliding joint (10) via oblong holes in the wall of the mast (1).

4. Stand laundry drier according to one of the preceding claims, **characterised in that** the coupling rod (8) is moveably mounted on the outside of the mast (1).

5. Stand laundry drier according to one of the preceding claims, **characterised in that** the coupling rod (8) projects from the lower end of the mast (1) with one free end in every position of the sliding joint (10), wherein the spreading rods (9) are hinged to the free end.

6. Stand laundry drier according to one of the preceding claims, **characterised in that** the moveability of the sliding joint (10) is limited in a downward direction by a stop (7).

7. Stand laundry drier according to the preceding claim, **characterised in that** the stop (7) limits the moveability of the sliding joint (10) in such a way that the support arms and the upright legs are angled at a sharp angle to the mast (1) when the sliding joint (10) abuts against the stop (7).

8. Stand laundry drier according to one of the preceding claims, **characterised in that** the stand washing drier has a closing spring, which forces the sliding joint (10) and the coupling rod (8) connected with the same in the direction of the lower closed position.

9. Stand laundry drier according to one of the preceding claims, **characterised in that** a rising line is envisaged, which extends along the mast (1) in such a way that it can be pulled upward into the open position via the sliding joint (10).

10. Stand laundry drier according to one of the preceding claims, **characterised in that** the arresting device for fixing the sliding joint (10) in the upper open position is formed by a retention edge arranged on the sliding joint (10) or on an attachment part envisaged on the sliding joint (10) and on an actuating means (6) moveably arranged on the mast (1), engaging the retention edge from behind in at least one position, and is designed in such a way that moving the actuating means (6) from a holding position into a release position cancels the rear engagement of the retention edge.

11. Stand laundry drier according to the preceding claim, **characterised in that** the actuating means (6) is a rotary knob that is rotatably mounted on the mast (1).

12. Stand laundry drier according to the preceding claim, **characterised in that** the rotary knob is a cap that is rotatably mounted at the upper end of the mast (1).

13. Stand laundry drier according to one of the three preceding claims, **characterised in that** the actuating means (6) can be held in the holding position with a return spring and transferred into the release position against the force of the return spring.

14. Stand laundry drier according to the preceding claim, **characterised in that** the actuating means (6) is designed in such a way that the sliding joint (10) can displace the actuating means (6) into the release position when it is moved to the open position, in which the retention edge of the sliding joint (10) can pass the actuating means (6), wherein the actuating means (6) is automatically returned to the holding position to engage behind the retention edge by the force of the return spring after passing the retention edge.

## Revendications

1. Séchoir à linge sur pieds avec
un mât (1),
plusieurs bras porteurs (2) qui sont logés de manière articulée sur une articulation coulissante (10) mobile le long du mât (1) d une position de fermeture inférieure à une position d ouverture supérieure du séchoir à linge sur pieds et peuvent se déployer grâce à un dispositif d écartement en déplaçant I articulation coulissante (10) dans le sens des extrémités supérieures du mât (1) et entre lesquels des cordes à linge (3) passent pour faire sécher le linge, et avec
un piètement pliable qui présente au moins trois pieds d appui (4) rabattable articulé sur une articulation du pied d appui (5) du mât (1),
un dispositif d encliquetage étant prévu pour fixer I articulation coulissante (10) dans la position d ouverture, qui fixe de manière amovible I articulation coulissante (10) dans une position de verrouillage et peut être déplacé dans une position de dégagement dans laquelle I articulation coulissante (10) est mobile vers le bas le long du mât (1), le piètement présentant des barres d écartement (9), qui sont fixées de manière articulée aux pieds d appui (4) avec une extrémité extérieure, **caractérisé en ce qu** un accouplement est prévu qui couple le mouvement de I articulation coulissante (10) avec le mouvement des barres d écartement (9) et **en ce que** I accouplement est formé d une tige d accouplement (8) qui est logée de manière mobile le long du mât (1), la tige d accouplement (8) étant reliée de manière articulée d une part avec I articulation coulissante (10) et d autre part avec les extrémités intérieures des barres d écartement (9) de telle sorte que la tige d accouplement (8) déplacée vers le bas avec I articulation coulissante (10) en déplaçant I articulation coulissante (10) en position de fermeture inférieure aboute les pieds d appui les uns aux autres.

2. Séchoir à linge sur pieds selon la revendication 1, **caractérisé en ce que** la tige d accouplement (8) est reliée directement ou indirectement par un câble avec I articulation coulissante (10).

3. Séchoir à linge sur pieds selon la revendication 1 ou 2, **caractérisé en ce que** la tige d accouplement (8) est logée de manière mobile à I intérieur du mât (1) vide et reliée à I articulation coulissante (10) par des trous oblongs dans la paroi du mât (1).

4. Séchoir à linge sur pieds selon I une des revendications précédentes, **caractérisé en ce que** la tige d accouplement (8) est logée de manière mobile à I extérieur du mât (1).

5. Séchoir à linge sur pieds selon I une des revendications précédentes, **caractérisé en ce que** la tige d accouplement (8) dépasse de I extrémité inférieure du mât (1) avec une extrémité libre à chaque position de I articulation coulissante (10), les barres d écartement (9) étant articulées à I extrémité libre.

6. Séchoir à linge sur pieds selon I une des revendications précédentes, **caractérisé en ce que** la mobilité de I articulation coulissante (10) est limitée vers le bas par une butée (7).

7. Séchoir à linge sur pieds selon la revendication précédente, **caractérisé en ce que** la butée (7) limite la mobilité de I articulation coulissante (10) de telle sorte que les bras porteurs et les pieds d appui sont pliés dans un angle aigu par rapport au mât (1) lorsque I articulation coulissante (10) est appliquée contre la butée (7).

8. Séchoir à linge sur pieds selon I une des revendications précédentes, **caractérisé en ce que** le séchoir à linge sur pieds présente un ressort de fermeture qui pousse I articulation coulissante (10) et la tige d accouplement (8) qui y est reliée dans le sens de la position de fermeture inférieure.

9. Séchoir à linge sur pieds selon I une des revendications précédentes, **caractérisé en ce qu** une drisse est prévue qui passe le long du mât (1) de telle sorte que I articulation coulissante (10) peut être tirée à travers elle vers le haut en position d ouverture.

10. Séchoir à linge sur pieds selon I une des revendications précédentes, **caractérisé en ce que** le dispositif d encliquetage destiné à fixer I articulation coulissante (10) dans la position d ouverture supérieure est formé d un bord de retenue disposé sur I articulation coulissante (10) ou d un composant prévu sur I articulation coulissante (10) et d un actionneur (6) disposé de manière mobile sur le mât (1) et saisissant le bord de retenue dans au moins une position et réalisé de telle sorte que la saisie du bord de retenue peut être inhibée par le mouvement de I actionneur (6) d une position de maintien vers une position de dégagement.

11. Séchoir à linge sur pieds selon la revendication précédente, **caractérisé en ce que** I actionneur (6) est un bouton rotatif logé de manière pivotante sur le mât (1).

12. Séchoir à linge sur pieds selon la revendication précédente, **caractérisé en ce que** le bouton rotatif est un capuchon disposé de manière pivotante à I extrémité supérieure du mât (1).

13. Séchoir à linge sur pieds selon I une des trois revendications précédentes, **caractérisé en ce que** I actionneur (6) est maintenu dans la position de maintien par un ressort de rappel et peut être déplacé dans la position de dégagement contre la force du ressort de rappel.

14. Séchoir à linge sur pieds selon la revendication précédente, **caractérisé en ce que** I actionneur (6) est réalisé de telle sorte que I articulation coulissante (10) écarte I actionneur (6) dans la position de dégagement en passant en position d ouverture dans laquelle le bord de retenue de I articulation coulissante (10) passe I actionneur (6), I actionneur (6) étant remis automatiquement en saisie du bord de retenue dans la position de maintien grâce à la force du ressort de rappel après avoir passé le bord de retenue.
